# EUROPÄISCHE PATENTSCHRIFT

(11) **EP 0 838 368 B1**
(45) Veröffentlichungstag und Bekanntmachung des Hinweises auf die Patenterteilung: **12.06.2002**
(21) Anmeldenummer: 97118135.9
(22) Anmeldetag: 18.10.1997
(51) Int. Cl.: B60Q 1/04

(54) **Scheinwerfer für Fahrzeuge**
Vehicle headlamp
Phare de véhicule

(30) Priorität: 22.10.1996 DE 19643461
(43) Veröffentlichungstag der Anmeldung: 29.04.1998
(73) Patentinhaber: Hella KG Hueck & Co., 59552 Lippstadt (DE)
(72) Erfinder: Bals, Josef, 59558 Lippstadt (DE); Sellmann, Josef, 59557 Erwitte (DE); Bobcza, Jan, 59557 Lippstadt (DE); Utbschat, Ulrich, 59075 Hamm (DE); Mazziotti, Pietro A., 59556 Lippstadt (DE)

(56) Entgegenhaltungen:
- EP-A- 0 506 056
- EP-A- 0 578 552
- DE-C- 4 414 899
- FR-A- 2 544 839
- FR-A- 2 611 859

## Beschreibung

Die Erfindung betrifft einen Scheinwerfer für Fahrzeuge mit einem topfförmigen Gehäuse, welches an seinem vorderen Rand ein umlaufendes Aufnahmebett aufweist, mit einer lichtdurchlässigen Abschlußscheibe, welche mit ihrem äußeren umlaufenden Fuß in das Aufnahmebett eingesetzt ist, mit einer Blende, welche im Scheinwerferinneren angeordnet ist und welche mit mindestens einem angeformten Trägerelement in das Aufnahmebett eingesetzt ist, und mit einer in das Aufnahmebett eingebrachten Dichtungsmasse.

Ein solcher Scheinwerfer für Fahrzeuge ist aus der EP 0 054 444 B1 bekannt. In das topfförmige Gehäuse ist ein verstellbarer Reflektor eingesetzt, zwischen dessen vorderen Rand und dem vorderen Rand des topfförmigen Gehäuses eine rahmenyartige Blende die Sicht in das Innere des topfförmigen Gehäuses abschirmt. An die Blende sind laschenartige Trägerelemente angeformt, welche sich mit ihren freien Endabschnitten bis zum vorderen Rand des topfförmigen Gehäuses hin erstrecken und in ihrem Bereich das Aufnahmebett komplettieren, indem sie in eine Aussparung einer inneren Seitenwand des Aufnahmebettes und einer Vertiefung im Boden des Aufnahmebetts eingreifen. In das Aufnahmebett ist eine Dichtungsmasse eingebracht, welche aus einem Klebstoff oder aus einem dauernd dickflüssigem Werkstoff besteht. Die Dichtungsmasse ist in einem flüssigem Zustand in das Aufnahmebett eingebracht und kann, wenn ein Spalt zwischen dem Trägerelement und der Seitenwand des Aufnahmebettes besteht, in das Scheinwerferinnere eindringen. Bei einer automatischen Fertigung des Scheinwerfers kann so viel Dichtungsmasse aus dem Aufnahmebett heraus in das Scheinwerferinnere fließen, daß eine sichere Abdichtung zwischen Gehäuse und Abschlußscheibe nicht mehr sicher ist. Weiterhin kann die Dichtungsmasse bis auf die Reflexionfläche des Reflektors, auf die Außenseite der Blende und/oder die Innenseite der Abschlußscheibe fließen. Die Trägerelemente der Blende können die Aussparungen des Aufnahmebettes des Gehäuses nur dann dicht verschließen, wenn die Toleranzen für Blende und Gehäuse sehr eng gewählt sind. Bei sehr engen Toleranzen ist jedoch die Herstellung der Blende und des Gehäuses kostenintensiv und das Einfädeln der Trägerelemente der Blende in die Aussparungen des Aufnahmebettes des Gehäuses ist umständlich und zeitaufwendig. Weist die Blende an ihrer Außenseite eine dekorative Fläche auf, so kann diese bei der Montage und dem Einbringen der Dichtungsmasse in das Aufnahmebett beschmutzt werden. Die Abschlußscheibe ist mit ihrem umlaufenden Fuß in die flüssige Dichtungsmasse eingetaucht und durch die Dichtungsmasse und/-oder zusätzliche Befestigungsmittel an dem Gehäuse gehalten. Zwischen der Abschlußscheibe und der Blende muß der Abstand so groß sein, daß die Lichtscheibe im Aufnahmebett zu den Befestigungspunkten des Scheinwerfers justierbar ist. Je größer der Abstand zwischen der Blende und der Abschlußscheibe ist, um so kleiner ist die wirksame Lichtaustrittsfläche des Scheinwerfers.

Aufgabe der Erfindung ist es, den im Oberbegriff des Anspruchs 1 beschriebenen Scheinwerfer für Fahrzeuge derart zu gestalten, daß die Blende genau zur Abschlußscheibe positionierbar und trotzdem im Aufnahmebett durch die Dichtungsmasse sicher halterbar ist. Diese Aufgabe wird nach der Erfindung dadurch gelöst, daß das Trägerelement der Blende an dem Fuß der Abschlußscheibe anliegt und zusammen mit dem Fuß der Abschlußscheibe in die Dichtungsmasse eintaucht und in der Dichtungsmasse gehaltert ist. Dadurch kann die Blende einen sehr engen Abstand zu der Innenseite einer umlaufenden Seitenwand der lichtdurchlässigen Abschlußscheibe aufweisen oder sogar abschnittsweise an dieser anliegen. Zudem kann die Abschlußscheibe zusammen mit der Blende zu Befestigungsstellen des Scheinwerfers justiert werden. Weiterhin ist beim Einbringen der flüssigen Dichtungsmasse in das Aufnahmebett eine Beschmutzung der Vorderseite der Blende nicht möglich. Als Trägerelement kann eine in Einsetzrichtung des Fußes der Abschlußscheibe gerichtete Verbindungslasche dienen. Die Verbindungslasche sollte mit ihrem freien Rand an der Innenseite des Fußes der Abschlußscheibe anliegen, damit beim Eintauchen des Fußes der Abschlußscheibe in die Dichtungsmasse keine Dichtungsmasse zwischen das Trägerelement und den Fuß eindringt.

Auch die Blende ist nach dem Eintauchen des Fußes der Abschlußscheibe in die Dichtungsmasse genau zur Abschlußscheibe fixiert, wenn die Blende beim Eintauchen des Fußes in die Dichtungsmasse durch eine Montagevorrichtung zur Abschlußscheibe fixiert gehalten ist oder das Trägerelement durch eine Befestigungsvorrichtung an dem Fuß der Abschlußscheibe gehaltert ist. Hierbei ist es zweckmäßig, wenn die Befestigungsvorrichtung von selbsttätig ineinander greifenden Rastelementen des Trägerelements und des Fußes der Abschlußscheibe gebildet ist, wobei ein Rastelement eine Rastmulde und das andere Rastelement ein Rastansatz ist und die Verrastungsrichtung quer zur Einsetzrichtung und der Längsausdehnung des dem Trägerelement benachbarten Aufnahmebetts verläuft. Ist die Rastmulde in die Innenseite des Fußes eingebracht, so sind die Rastelemente verdeckt zwischen dem Trägerelement und dem Fuß der Abschlußscheibe angeordnet. Die Blende kann sehr eng zur Abschlußscheibe beabstandet sein, wenn der Rastansatz zwischen in Längsausdehnung des äußeren Randes des Fußes verlaufenden seitlichen Führungsflächen der Verrastungsmulde verschiebbar ist und zusammen mit der Verrastungsmulde ein schwimmendes Lager für die Blende ist. Zudem ist bei groben Toleranzen zwischen den Rastelementen ihr selbsttätiges Verrasten sicher. Bei zwei Befestigungsvorrichtungen an einem Längsabschnitt der Blende ist es weiterhin vorteilhaft, wenn eine Befestigungsvorrichtung als schwimmendes Lager und die andere Befestigungsvorrichtung als Festpunkt dient. Dadurch können die Abschlußscheibe und die Blende auch bei einer groben Tolerierung der Rastelemente zueinander eng beabstandet sein.

Bei einer rahmenartig ausgeführten Blende ist es weiterhin vorteilhaft, wenn die Trägerelemente an einem Längsabschnitt der Blende weitestgehend starr an der Abschlußscheibe anliegen und an einem gegenüberliegenden Längsabschnitt der Blende federnd ausgeführt sind. Die weitesgehend starren Abschnitte der Trägerelemente sollten an der Längsseite der Blende angeformt sein, mit welcher die Blende eine sehr genaue Lage zur Abschlußscheibe aufweisen soll. Die Blende kann mit der Abschlußscheibe auch starr durch Befestigungsvorrichtungen verbunden sein, welche aus einer Schraubverbindung bestehen. Im Bereich solcher starrer Befestigungsvorrichtungen muß die Blende nicht mit einem Trägerelement in das Aufnahmebett eintauchen.

Bei einer besonders vorteilhaften Weiterbildung der Erfindung weist die Befestigungsvorrichtung an der Innenseite des Fußes der Abschlußscheibe mindestens einen in Einsetzrichtung des Fußes gerichteten Haltevorsprung auf, zwischen dem und der Innenseite des Fußes und/-oder zwischen dem und einem weiteren Haltevorsprung das Trägerelement festsitzend eingreift. Dieser festsitzende Eingriff kann durch eine selbstrastende oder klemmende Verbindung hergestellt sein. Durch den oder die Haltevorsprünge ist das Trägerelement mit seinem freien Endabschnitt sicher an dem Fuß der Abschlußscheibe gehalten und es kann beim Eintauchen des Fußes der Abschlußscheibe in die Dichtungsmasse zwischen den freien Endabschnitt des Trägerelements und dem Fuß der Abschlußscheibe keine Dichtungsmasse eindringen. Das Trägerelement ist besonders sicher an dem Fuß der Abschlußscheibe fixiert, wenn der Endabschnitt des Trägerelements durch Haltevorsprünge gegen die Innenseite des Fußes der Abschlußscheibe gehalten ist und zwischen dem Trägerelement und der Innenseite des Fußes die von einer Rastmulde und einem Rastansatz gebildeten Rastelemente angeordnet sind. Hierbei halten die Haltvorsprünge den Rastansatz sicher in der Rastmulde.

Das Trägerelement ist einfach und leicht montierbar, wenn das Trägerelement zwischen zwei Haltevorsprüngen eingesetzt ist, und die Anlage des freien Endabschnitts des Trägerelements an der Innenseite des Fußes ist sicher gegeben, wenn mindestens ein Haltevorsprung durch eine Freimachung des Trägerelements hindurchgeht.

In der Zeichnung sind zwei Ausführungsbeispiele nach der Erfindung dargestellt und zwar zeigen
- Figur1: einen vertikalen mittleren Längsschnitt durch einen Scheinwerfer für Fahrzeuge, mit einer mit dem Fuß einer Abschlußscheibe verrasteten Blende;
- Figur 2: in einer Teilansicht Z der Figur 1 ausschließlich die Blende;
- Figur 3: in einer Ansicht aus Richtung X in Figur 1 ausschließlich die Blende;
- Figur 4: in einer Ansicht aus Richtung Y in Figur 1 ausschließlich die Abschlußscheibe und
- Figur 5: einen Schnitt nach der Linie A-A in Figur 6 durch eine andere Befestigungsvorrichtung zwischen Blende und Abschlußscheibe und
- Figur 6: eine Ansicht aus Richtung Z in Figur 5.

Figur 1 der Zeichnung zeigt einen Scheinwerfer für Fahrzeuge, mit einem aus Kunststoff bestehenden topfförmigen Gehäuse (1) und einer schalenförmigen lichtdurchlässigen Abschlußscheibe (3), welche mit ihrem Fuß (4) in Einsetzrichtung (16) in eine in ein Aufnahmebett (2) eingebrachte Dichtungsmasse (7) eingetaucht ist. Das Aufnahmebett (2) ist in seinem Querschnitt u-förmig gestaltet und als Dichtungsmasse dient ein Klebstoff oder ein dauernd dickflüssiger Werkstoff. Die Dichtungsmasse (7) ist in einem dünnflüssigem Zustand in das Aufnahmebett (2) eingebracht und haltert in ihrem späteren dickflüssigem oder hartem Zustand die Abschlußscheibe (3) an dem Gehäuse (1). Bei einer dauernd dickflüssigen Dichtungsmasse ist es in der Praxis üblich, den Fuß (4) der Abschlußscheibe (3) durch zusätzliche Befestigungsmittel an dem Gehäuse (1) zu haltern. Als Befestigungsmittel können c-förmige Federn dienen, welche mit einem Endabschnitt den Boden des Aufnahmebetts (2) und mit dem anderen Endabschnitt den Fuß (4) der Abschlußscheibe (3) hintergreifen.

Im Inneren des Scheinwerfers ist mindestens ein schalenförmiger Reflektor (19) mit einer Lichtquelle (20) angeordnet. In das Innere der schalenförmigen Abschlußscheibe (3) ist entgegen der Einsetzrichtung (16) eine rahmenartige Blende (5) eingesetzt, welche die Sicht zwischen dem äußeren Reflektorrand und dem Aufnahmebett in das Innere des Gehäuses (1) und eine Sicht durch eine umlaufende Seitenwand (21) der Abschlußscheibe (3) abschirmt. Die rahmenartige Blende (5) verläuft in einem kleinen Abstand zu der Seitenwand (21) und weist an ihrem oberen und unteren Längsabschnitt (14,15) jeweils zwei laschenartige Trägerelemente (6) auf. Die Blende (5) liegt mit ihrem unteren Längsabschnitt (14) mit dem an die Blende (5) angebundenen starren Endabschnitt (22) des Trägerelements (6) an der Innenseite der Abschlußscheibe (3) an und somit kann der untere Längsabschnitt (14) der Blende (5) einen sehr kleinen Abstand zur Seitenwand (21) der Abschlußscheibe (3) aufweisen. Die Trägerelemente (6) sind quer zur Einsetzrichtung (16) und quer zur Längsausdehnung des jeweils benachbarten Aufnahmebetts (2) elastisch nachgiebig ausgeführt und liegen mit ihrem freien Endabschnitt federnd an der Innenseite des Fußes (4) der Abschlußscheibe (3) an.

In Figur 2 ist ein Trägerelement (6) im entspannten Zustand und in dem Zustand dargestellt, in dem das Trägerelement (6) um den Winkel (a) nach innen gefedert ist und an der Innenseite des Fußes (4) unter Vorspannung anliegt ( gestrichelte Linie). Die Trägerelemente (6) sind durch eine Befestigungsvorrichtung (8) an dem Fuß (4) der Abschlußscheibe (3) gehalten. Als Befestigungsvorrichtung (8) dienen Rastelemente (9,10). Das Rastelement (9) ist eine in die Innenseite des Fußes (4) eingebrachte Rastmulde und das andere Rastelement (10) ein an den freien Endabschnitt der Trägerelemente (6) angebrachte Rastansatz, welcher bis zum freien Ende des laschenartigen Trägerelements (6) verläuft. An den beiden Längsabschnitten (14,15) der Blende (5) besteht zwischen einem Trägerelement (6) und dem Fuß (4) der Abschlußscheibe (3) ein Festpunkt (13) und zwischen dem anderen Trägerelement (6) und dem Fuß (4) der Abschlußscheibe (3) ein schwimmendes Lager (12). Bei dem Festpunkt (13) weist die in den Fuß (4) der Abschlußscheibe (3) eingebrachte Rastmulde ( erstes Rastelement 9 ) eine kreisrunde Öffnung auf, in welche ein entsprechend großer Rastansatz ( zweites Rastelement 10) eingreift. Bei dem schwimmenden Lager (12) weist die in den Fuß (4) der Abschlußscheibe (3) eingebrachte Rastmulde ( erstes Rastelement 9 ) zwei gegenüberliegende seitliche Führungsflächen (11) auf, welche in Richtung der Längsausdehnung des Randes des Fußes (4) der Abschlußscheibe (3) verlaufen.

Bei dem in Figur 5 und 6 dargestellten Trägerelement (6) sind die Rastelemente (9,10) durch zwei Haltevorsprünge (17) sicher in ihrem Eingriff gehalten. Die beiden Haltevorsprünge (17) sind in einem Abstand zur Innenseite des Fußes (4) an die Innenseite der Abschlußscheibe (3) angeformt und weisen in Einsetzrichtung (16). Zwischen die beiden Haltevorsprünge (17) ist entgegen der Einsetzrichtung (16) das laschenartige Trägerelement (6) eingesetzt. Die beiden Haltevorsprünge (16) greifen in seitlich geöffnete Freimachungen (18) des Trägerelements (6) ein. Durch die Haltevorsprünge (17) ist der freie Endabschnitt (23) des laschenartigen Trägerelements (6) an der Innenseite des Fußes (4) der Abschlußscheibe (3) gehalten, und somit der Rastansatz ( zweites Rastelement 10) des Trägerelements (6) in der Rastmulde ( erstes Rastelement 9 ) des Fußes (4) der Abschlußscheibe (3). Das Trägerelement (6) ist leicht zwischen die beiden Haltevorsprünge (17) und mit seinem freien Endabschnitt (23) zwischen die Innenseite des Fußes (4) und die beiden Haltevorsprünge (17) einfädelbar, da die Haltevorsprünge (17) zu ihrem freien Ende hin konisch verlaufen.

Bei einer anderen Ausführungsform der Erfindung kann das Trägerelement (6) klemmend zwischen die Innenseite des Fußes (4) der Abschlußscheibe (3) und mindestens einem Haltevorsprung (17) eingesetzt sein, wobei zwischen dem Endabschnitt (23) und der Innenseite des Fußes (4) keine Befestigungsvorrichtung (8) bestehen muß.

### Bezugszeichenliste

### Scheinwerfer für Fahrzeuge

- 1: Gehäuse
- 2: Aufnahmebett
- 3: Abschlußscheibe
- 4: Fuß
- 5: Blende
- 6: Trägerelement
- 7: Dichtungsmasse
- 8: Befestigungsvorrichtung
- 9: erstes Rastelement ( Rastmulde )
- 10: zweites Rastelement ( Rastansatz )
- 11: Führungsfläche
- 12: schwimmendes Lager
- 13: Festpunkt
- 14: Längsabschnitt
- 15: Längsabschnitt
- 16: Einsetzrichtung
- 17: Haltevorsprung
- 18: Freimachung
- 19: Reflektor
- 20: Lichtquelle
- 21: Seitenwand
- 22: Endabschnitt
- 23: Endabschnitt
- 24: Randabschnitt

## Patentansprüche

1. Scheinwerfer für Fahrzeuge mit einem topfförmigen Gehäuse (1), welches an seinem vorderen Rand ein umlaufendes Aufnahmebett (2) aufweist, mit einer lichtdurchlässigen Abschlußscheibe (3), welche mit ihrem äußeren umlaufenden Fuß (4) in das Aufnahmebett (2) eingesetzt ist, und mit einer Blende (5), welche im Scheinwerferinneren angeordnet ist und welche mit mindestens einem angeformten Trägerelement (6) in das Aufnahmebett (2) eingesetzt ist, und mit einer in das Aufnahmebett (2) eingebrachten Dichtungsmasse (7), **dadurch gekennzeichnet, daß** das Trägerelement (6) der Blende (5) an dem Fuß (4) der Abschlußscheibe (3) anliegt und zusammen mit dem Fuß (4) der Abschlußscheibe (3) in die Dichtungsmasse (7) eintaucht und in der Dichtungsmasse (7) gehaltert ist.

2. Scheinwerfer nach Anspruch 1, **dadurch gekennzeichnet, daß** das Trägerelement (6) durch eine Befestigungsvorrichtung (8) an dem Fuß (4) der Abschlußscheibe (3) gehaltert ist.

3. Scheinwerfer nach Anspruch 2, **dadurch gekennzeichnet, daß** die Befestigungsvorrichtung (8) von selbsttätig ineinandergreifenden Rastelementen (9,10) des Trägerelements (6) der Blende (5) und des Fußes (4) der Abschlußscheibe (3) gebildet ist.

4. Scheinwerfer nach Anspruch 3, **dadurch gekennzeichnet, daß** ein erstes Rastelement (9) der Befestigungsvorrichtung (8) eine Rastmulde und ein zweites Rastelement (10) der Befestigungsvorrichtung (8) ein in die Rastmulde selbsttätig eingreifender Rastansatz ist.

5. Scheinwerfer nach Anspruch 4, **dadurch gekennzeichnet, daß** der Rastansatz ( zweites Rastelement 10 ) in Längsausdehnung des äußeren Randes des Fußes (4) zwischen seitlichen Führungsflächen (11) der Verrastungsmulde ( erstes Rastelement 9 ) verschiebbar ist und zusammen mit der Verrastungsmulde ( erstes Rastelement 9 ) ein schwimmendes Lager (12) für die Blende (5) ist.

6. Scheinwerfer nach einem der Ansprüche 1 bis 5, **dadurch gekennzeichnet, daß** die Blende (5) an einem Längsabschnitt (15) durch mindestens zwei Befestigungsvorrichtungen (8) an der Abschlußscheibe (3) gehaltert ist, wobei eine Befestigungsvorrichtung (8) als schwimmendes Lager (12) und die andere Befestigungsvorrichtung (8) als Festpunkt (13) dient.

7. Scheinwerfer nach einem der Ansprüche 1 bis 6, **dadurch gekennzeichnet, daß** mindestens ein Trägerelement (6) federnd an der Innenseite des Fußes (4) der Abschlußscheibe (3) anliegt.

8. Scheinwerfer nach Anspruch 7, **dadurch gekennzeichnet, daß** die Blende (5) bei einer rahmenartigen Ausführung mit einem Längsabschnitt (14) starr an der Abschlußscheibe (3) anliegt und an dem gegenüberliegenden Längsabschnitt (15) federnd ausgeführte Trägerelemente (6) aufweist, welche unter Vorspannung an der Innenseite des Fußes (4) der Abschlußscheibe (3) anliegen.

9. Scheinwerfer nach einem der Ansprüche 1 bis 8, **dadurch gekennzeichnet, daß** die Befestigungsvorrichtung (8) an der Innenseite des Fußes (4) der Abschlußscheibe (3) mindestens einen in Einsetzrichtung (16) des Fußes (4) gerichteten Haltevorsprung (17) aufweist, zwischen dem und der Innenseite des Fußes (4) und/oder zwischen dem und einem weiteren Haltevorsprung (17) das Trägerelement (6) festsitzend eingreift.

10. Scheinwerfer nach Anspruch 9, **dadurch gekennzeichnet, daß** mindestens ein Haltevorsprung (17) durch eine Freimachung (18) des Trägerelements (6) hindurchgeht.

11. Scheinwerfer nach einem der Ansprüche 1 bis 10, **dadurch gekennzeichnet, daß** die Abschlußscheibe (3) zumindest im Bereich des freien Endabschnitts (23) des Trägerelements (6) einen nach außen vorspringenden Randabschnitt (24) aufweist.

## Claims

1. A motor vehicle headlight with a pot-shaped housing (1) which has a circumferential seating bed (2) at its front edge, with a transparent cover (3) inserted by means of its external circumferential flange (4) into the seating bed (2), and with a diaphragm (5) which is disposed in the interior of the headlight and is inserted by means of at least one carrier element (6) formed thereon into the seating bed (2), and with a sealant (7) disposed in the seating bed (2), **characterized in that** the carrier element (6) of the diaphragm (5) rests against the flange (4) of the cover (3) and, together with the flange (4) of the cover (3), is inserted into the sealant (7) and held in the sealant (7).

2. A headlight according to Claim 1, **characterized in that** the carrier element (6) is held on the flange (4) of the cover (3) by a fixing device (8).

3. A headlight according to Claim 2, **characterized in that** the fixing device (8) consists of automatically interlocking snap-in elements (9, 10) of the carrier element (6) of the diaphragm (5) and of the flange (4) of the cover (3).

4. A headlight according to Claim 3, **characterized in that** a first snap-in element (9) of the fixing device (8) is a locking recess and a second snap-in element (10) of the fixing device (8) is a snap-in lug which automatically engages in the locking recess.

5. A headlight according to Claim 4, **characterized in that** the snap-in lug (second snap-in element 10) can be displaced in longitudinal extension of the outer edge of the flange (4) between lateral guide surfaces (11) of the locking recess (first snap-in element 9) and together with the locking recess (first snap-in element 9) constitutes a floating bearing (12) for the diaphragm (5).

6. A headlight according to one of Claims 1 to 5, **characterized in that**, on a longitudinal portion (15), the diaphragm (5) is held on the cover (3) by at least two fixing devices (8), one fixing device (8) serving as a floating bearing (12) and the other fixing device (8) serving as a fixed point (13).

7. A headlight according to one of Claims 1 to 6, **characterized in that** at least one carrier element (6) rests elastically against the inside of the flange (4) of the cover (3).

8. A headlight according to Claim 7, **characterized in that**, with a frame-like structure, the diaphragm (5) rests rigidly by means of a longitudinal portion (14) against the cover (3) and, on the opposite longitudinal portion (15), has elastically constructed carrier elements (6) which, under initial tension, rest against the inside of the flange (4) of the cover (3).

9. A headlight according to one of Claims 1 to 8, **characterized in that**, on the inside of the flange (4) of the cover (3), the fixing device (8) has at least one retaining projection (17) oriented in direction of insertion (16) of the flange (4), the carrier element (6) engaging so as to sit snugly between said retaining projection (17) and the inside of the flange (4) and/or between said retaining projection (17) and an additional retaining projection (17).

10. A headlight according to Claim 9, **characterized in that** at least one retaining projection (17) passes through an opening (18) in the carrier element (6).

11. A headlight according to one of Claims 1 to 10, **characterized in that**, at least in the region of the free end portion (23) of the carrier element (6), the cover (3) has an outward-projecting peripheral portion (24).

## Revendications

1. Phare pour véhicules comportant un boîtier (1) en forme de pot qui présente sur son bord antérieur un lit de réception (2) périphérique, une plaque de fermeture (3) transparente qui est mise en place dans le lit de réception (2) avec son pied (4) périphérique extérieur, et un obturateur (5) qui est agencé à l'intérieur du phare et qui est mis en place dans le lit de réception (2) avec au moins un élément support (6) moulé, et comportant une masse d'étanchéité (7) introduite dans le lit de réception (2), **caractérisé en ce que** l'élément support (6) de l'obturateur (5) est en appui sur le pied (4) de la plaque de fermeture (3) et plonge conjointement avec le pied (4) de la plaque de fermeture (3) dans la masse d'étanchéité (7) et est maintenu dans la masse d'étanchéité (7).

2. Phare selon la revendication 1, **caractérisé en ce que** l'élément support (6) est maintenu par un dispositif de fixation (8) sur le pied (4) de la plaque de fermeture (3).

3. Phare selon la revendication 2, **caractérisé en ce que** le dispositif de fixation (8) est formé par des éléments d'enclenchement (9, 10) s'engageant automatiquement les uns dans les autres, de l'élément support (6), de l'obturateur (5) et du pied (4) de la plaque de fermeture (3).

4. Phare selon la revendication 3, **caractérisé en ce qu'**un premier élément d'enclenchement (9) du dispositif de fixation (8) est une cavité d'enclenchement et un deuxième élément d'enclenchement (10) du dispositif de fixation (8) est un téton d'enclenchement qui s'engage automatiquement dans la cavité d'enclenchement.

5. Phare selon la revendication 4, **caractérisé en ce que** le téton d'enclenchement (deuxième élément d'enclenchement 10) est déplaçable en extension longitudinale du bord extérieur du pied (4) entre des surfaces de guidage latérales (11) de la cavité d'enclenchement (premier élément d'enclenchement 9) et forme conjointement avec la cavité d'enclenchement (premier élément d'enclenchement 9) un palier flottant (12) pour l'obturateur (5).

6. Phare selon l'une quelconque des revendications 1 à 5, **caractérisé en ce que** sur un tronçon longitudinal (15), l'obturateur (5) est maintenu par au moins deux dispositifs de fixation (8) sur la plaque de fermeture (3), un dispositif de fixation (8) servant de palier flottant (12) et l'autre dispositif de fixation (8) servant de point fixe (13).

7. Phare selon l'une quelconque des revendications 1 à 6, **caractérisé en ce qu'**au moins un élément support (6) est en appui élastique sur la face intérieure du pied (4) de la plaque de fermeture (3).

8. Phare selon la revendication 7, **caractérisé en ce que** dans le cas d'une réalisation en forme de cadre avec un tronçon longitudinal (14), l'obturateur (5) repose de manière rigide sur la plaque de fermeture (3) et présente sur le tronçon longitudinal (15) opposé des éléments supports (6) réalisés élastiques qui reposent sous précontrainte sur la face intérieure du pied (4) de la plaque de fermeture (3).

9. Phare selon l'une quelconque des revendications 1 à 8, **caractérisé en ce que** le dispositif de fixation (8) présente sur la face intérieure du pied (4) de la plaque de fermeture (3) au moins une saillie de retenue (17) orientée en direction de mise en place (16) du pied (4), l'élément support (6) s'engage en ajustement serré entre ladite saillie de retenue et la face intérieure du pied (4) et/ou entre ladite saillie de retenue et une autre saillie de retenue (17).

10. Phare selon la revendication 9, **caractérisé en ce qu'**au moins une saillie de retenue (17) traverse un dégagement (18) de l'élément support (6).

11. Phare selon l'une quelconque des revendications 1 à 10, **caractérisé en ce que** la plaque de fermeture (3) présente au moins dans la région du tronçon d'extrémité libre (23) de l'élément support (6) un tronçon de bord (24) faisant saillie vers l'extérieur.
